# EUROPÄISCHE PATENTANMELDUNG

(11) **EP 4 764 110 A2**
(43) Veröffentlichungstag der Anmeldung: **24.06.2026**
(21) Anmeldenummer: 25223612.0
(22) Anmeldetag: 15.12.2025
(51) Int. Cl.: E04D 13/03, E06B 3/58

(54) **RAHMENELEMENT FÜR EINE GEBÄUDEVERSCHLUSSEINRICHTUNG EINES GEBÄUDES, VERFAHREN ZUM HERSTELLEN EINES SOLCHEN RAHMENELEMENTS SOWIE GEBÄUDEVERSCHLUSSEINRICHTUNG FÜR EIN GEBÄUDE**

(30) Priorität: 20.12.2024 DE 102024139189
(71) Anmelder: Roto Frank Dachsystem-Technologie GmbH, 97980 Bad Mergentheim (DE)
(72) Erfinder: Stürzenhofäcker, Jens, 97922 Lauda-Königshofen (DE); Oehm, Wolfgang, 74744 Berolzheim (DE); Rapp, Nicolas, 97944 Boxberg (DE)
(74) Vertreter: Gleiss Große Schrell und Partner mbB

(57) **Zusammenfassung**

Die Erfindung betrifft ein Rahmenelement (2) für eine Gebäudeverschlusseinrichtung (1) eines Gebäudes, mit mehreren, eine Verglasung (7) tragenden Rahmenholmen (3, 4, 5, 6), in welchen eine Verglasungsaufnahme (22) des Rahmenelements (2) ausgestaltet ist, die in einer Richtung von einer Glasauflagefläche (23) begrenzt ist, auf welcher sich die Verglasung (7) abstützt, wobei auf einer der Glasauflagefläche (23) gegenüberliegenden Seite der Verglasung (7) Glasleisten (11, 12, 13) an den Rahmenholmen (3, 4, 5, 6) befestigt sind, sodass die Verglasung (7) zwischen der Glasauflagefläche (23) der Rahmenholme (3, 4, 5, 6) und den Glasleisten (11, 12, 13) angeordnet ist. Dabei ist vorgesehen, dass die Verglasung (7) mittels eines zwischen die Verglasung (7) und die Verglasungsaufnahme (22) in einer weiteren Richtung begrenzenden Seitenwände (26) der Rahmenholme (3, 4, 5, 6) eingebrachten Kleb- und/oder Dichtstoffs (28) in der Verglasungsaufnahme (22) befestigt ist. Die Erfindung betrifft weiterhin ein Verfahren zum Herstellen eines Rahmenelements (2) für eine Gebäudeverschlusseinrichtung (1) sowie eine Gebäudeverschlusseinrichtung (1) für ein Gebäude.

## Beschreibung

Die Erfindung betrifft ein Rahmenelement für eine Gebäudeverschlusseinrichtung eines Gebäudes, mit mehreren, eine Verglasung tragenden Rahmenholmen, in welchen eine Verglasungsaufnahme des Rahmenelements ausgestaltet ist, die in einer Richtung von einer Glasauflagefläche, insbesondere einer umlaufenden Glasauflagefläche, begrenzt ist, auf welche sich die Verglasung abstützt, wobei auf einer der Glasauflagefläche gegenüberliegenden Seite der Verglasung Glasleisten an den Rahmenholmen befestigt sind, sodass die Verglasung zwischen der Glasauflagefläche der Rahmenholme und den Glasleisten angeordnet ist. Die Erfindung betrifft weiterhin ein Verfahren zum Herstellen eines Rahmenelements für eine Gebäudeverschlusseinrichtung sowie eine Gebäudeverschlusseinrichtung für ein Gebäude.

Aus dem Stand der Technik ist zum Beispiel die Druckschrift DE 10 2009 058 120 A1 bekannt. Diese beschreibt eine Profilanordnung, insbesondere für ein Fenster oder Tür, umfassend ein Innenprofil, ein Außenprofil mit einer Glashalteleiste, wobei das Innenprofil und die Glashalteleiste eine Halterung für ein Flächenelement ausbilden. Dabei ist vorgesehen, dass es sich bei der Glashalteleiste um eine massive Glashalteleiste handelt.

Weiterhin ist aus der Druckschrift DE 10 2007 054 445 A1 eine Glashalteleiste zur Befestigung an einem Stockrahmen eines Fensters oder einer Tür bekannt, wobei die Glashalteleiste dazu dient, ein Verglasungselement von der Gebäudeinnenseite her in Position zu halten. Es ist vorgesehen, dass die Glashalteleiste eine Basis aufweist, die als Montagefläche am Stockrahmen dient; die Glashalteleiste einen Glashaltesteg umfasst, der zur Fixierung des Verglasungselements dient; die Glashalteleiste Haltemittel für eine jenseitige Glasleiste aufweist, die mindestens zwei Haltestege umfassen; und der Glashaltesteg als Haltesteg für die innenseitige Glasleiste dient.

Zudem offenbart die Druckschrift DE 10 2018 131 997 A1 ein Fenster mit einem aus Rahmenprofilen gebildeten Rahmen und einem plattenförmig Glaselement, das an dem Rahmen über wenigstens eine Glashalteleiste fixiert ist, die an einer Nut oder einem Steg eines Rahmenprofils gehalten ist. Hierbei ist vorgesehen, dass die Glashalteleiste über mindestens eine Schraube an dem Rahmenprofil festgelegt ist.

Schließlich beschreibt die Druckschrift DE 20 2006 004 123 U1 Isolierglaseinheiten im Kunststofffensterflügel, wobei ein aufgeschäumtes doppelseitiges Klebeband zwischen Isolierglaseinheit und dem außenseitigen Fensterflügel aufgebracht wird.

Es ist Aufgabe der Erfindung, ein Rahmenelement für eine Gebäudeverschlusseinrichtung eines Gebäudes vorzuschlagen, welches gegenüber bekannten Rahmenelementen Vorteile aufweist, insbesondere bei geringem Materialeinsatz eine hervorragende Statik des Rahmenelements sicherstellt und eine besonders einfache Herstellung ermöglicht.

Dies wird erfahrungsgemäß mit einem Rahmenelement für eine Gebäudeverschlusseinrichtung eines Gebäudes mit den Merkmalen des Anspruchs 1 erreicht. Dabei ist vorgesehen, dass die Verglasung mittels eines zwischen die Verglasung und die Verglasungsaufnahme in einer weiteren Richtung begrenzenden Seitenwände der Rahmenholme eingebrachten Kleb- und/oder Dichtstoffs in der Verglasungsaufnahme befestigt ist.

Vorteilhafte Ausgestaltungen mit zweckmäßigen Weiterbildungen der Erfindung sind in den abhängigen Ansprüchen angegeben. Es wird darauf hingewiesen, dass die in der Beschreibung erläuterten Ausführungsbeispiele nicht beschränkend sind; vielmehr sind beliebige Variationen der in der Beschreibung, den Ansprüchen sowie den Figuren offenbarten Merkmale realisierbar.

Das Rahmenelement bildet bevorzugt einen Bestandteil der Gebäudeverschlusseinrichtung, kann jedoch selbstverständlich auch separat von dieser vorliegen, insbesondere bis zu einer Montage des Rahmenelements an beziehungsweise in der Gebäudeverschlusseinrichtung. Die Gebäudeverschlusseinrichtung ist wiederum zur Montage an oder in dem Gebäude vorgesehen und ausgestaltet. Das Gebäude weist eine Gebäudehülle auf, an beziehungsweise in welcher eine Gebäudehüllenausnehmung hergestellt ist. Die Gebäudehülle liegt zwischen einer Außenumgebung des Gebäudes und einem Innenraum des Gebäudes vor, separiert diese also voneinander. Die Gebäudehülle ist beispielsweise als Wand des Gebäudes oder - bevorzugt - als Dach des Gebäudes ausgestaltet. Die Gebäudehüllenausnehmung liegt insoweit entweder als Wandöffnung oder als Dachöffnung vor. In der Gebäudehüllenausnehmung wird die Gebäudeverschlusseinrichtung angeordnet. Die Gebäudeverschlusseinrichtung dient dem zumindest zeitweisen Verschließen des Gebäudes, insbesondere dem zumindest zeitweisen Verschließen der in die Gebäudehülle ausgebildeten Gebäudehüllenausnehmung.

Die Gebäudeverschlusseinrichtung ist beispielsweise als Tür oder - bevorzugt - als Fenster ausgestaltet. Das Fenster kann hierbei als Fassadenfenster oder in einer bevorzugten Ausführungsform als Dachfenster beziehungsweise Dachflächenfenster, insbesondere als Wohndachfenster beziehungsweise Wohndachflächenfenster, ausgestaltet sein. Die Gebäudeverschlusseinrichtung ist zum lichtdurchlässigen Verschließen der Gebäudehüllenausnehmung ausgestaltet und entsprechend zumindest teilweise und bereichsweise lichtdurchlässig. Zu diesem Zweck verfügt die Gebäudeverschlusseinrichtung über die Verglasung welche lichtdurchlässig ist und beispielsweise als Einfachverglasung oder als Mehrfachverglasung, insbesondere als Doppelverglasung oder als Dreifachverglasung, vorliegt.

Die Gebäudeverschlusseinrichtung weist bevorzugt mehrere Rahmenelemente auf, nämlich ein erstes Rahmenelement und ein zweites Rahmenelement. Jedes der Rahmenelemente verfügt über mehrere Rahmenholme. Die Rahmenholme weisen vorzugsweise jeweils ein Hohlprofil aus einem Rahmenmaterial auf. Beispielsweise wird ein Kunststoff als Rahmenmaterial verwendet, sodass das Hohlprofil als Kunststoffhohlprofil vorliegt. Bevorzugt ist in einer Kammer des Hohlprofils eine Armierung aus einem Armierungsmaterial angeordnet, welches von dem Rahmenmaterial verschieden ist. Bevorzugt wird als Armierungsmaterial Metall verwendet, insbesondere Stahl. Beispielsweise liegt die Armierung in Form eines U-Profils oder dergleichen vor.

Die Rahmenholme sind aneinander befestigt, nämlich derart, dass sie einen Bereich der Gebäudeverschlusseinrichtung zwischen sich aufnehmen. Die Rahmenholme bilden insoweit jeweils einen geschlossenen Rahmen beziehungsweise ein geschlossenes Rahmenelement. Die Rahmenelemente beziehungsweise die mehreren Rahmenholme sind insbesondere derart ausgestaltet, dass sie die Gebäudehüllenausnehmung der Gebäudehülle übergreifen und/oder abdecken. Vorzugsweise sind die Rahmenholme derart angeordnet und ausgestaltet, dass sie, insbesondere gemeinsam mit der Verglasung, die Gebäudehüllenausnehmung zumindest zeitweise verschließen, vorzugweise vollständig. Hierzu wird die Verglasung von dem Rahmenelement, insbesondere dem zweiten Rahmenelement, getragen. Insbesondere ist sie von den Rahmenholmen des Rahmenelements beziehungsweise des zweiten Rahmenelements eingefasst.

Die Gebäudeverschlusseinrichtung ist vorzugsweise öffenbar und schließbar, kann also geöffnet und geschlossen werden und ist entsprechend ausgestaltet. Folglich kann die Gebäudeverschlusseinrichtung in unterschiedlichen Zuständen vorliegen, in welchen die beiden Rahmenelemente der Gebäudeverschlusseinrichtung unterschiedlich zueinander angeordnet sind. Beispielsweise ist die Gebäudeverschlusseinrichtung in einem ersten Zustand geschlossen und in einem zweiten Zustand zumindest teilweise oder sogar vollständig geöffnet. Der erste Zustand kann demnach auch als Geschlossenzustand und der zweite Zustand als Offenzustand bezeichnet werden. In dem ersten Zustand der Gebäudeverschlusseinrichtung, insbesondere in dem Geschlossenzustand, wird eine von dem ersten Rahmenelement begrenzte Öffnung von dem zweiten Rahmenelement weiter verschlossen als in dem zweiten Zustand, insbesondere in dem Offenzustand. Bevorzugt ist die Öffnung des ersten Rahmenelements in dem Geschlossenzustand vollständig von dem zweiten Rahmenelement verschlossen, insbesondere zusammen mit der Verglasung.

Das zweite Rahmenelement ist bezüglich des ersten Rahmenelements verlagerbar, insbesondere verschwenkbar beziehungsweise drehbar. Hierzu ist das zweite Rahmenelement um mindestens eine Schwenkachse bezüglich des ersten Rahmenelements schwenkbar gelagert, insbesondere an dem ersten Rahmenelement. Beispielsweise ist die Gebäudeverschlusseinrichtung zum Schwenken um lediglich eine Schwenkachse ausgestaltet, um welche die beiden Rahmenelemente mittels einer Drehverlagerung relativ zueinander verschwenkbar sind. Bei einem Fassadenfenster kann das Schwenken im Rahmen eines Drehöffnens oder eines Kippöffnens erfolgen, bei einem Dachfenster im Rahmen eines Klappöffnens oder eines Schwingöffnens. Bei einer anderen Ausgestaltung der Gebäudeverschlusseinrichtung sind die beiden Rahmenelemente relativ zueinander um mehrere voneinander verschiedene Schwenkachsen, nämlich um mindestens oder genau zwei Schwenkachsen, schwenkbar gelagert.

In einer ersten Variante, welche insbesondere bei einem Fassadenfenster verwendet wird, sind die Schwenkachsen gegeneinander angewinkelt oder liegen windschief zueinander vor. Besonders bevorzugt schließen die mehreren Schwenkachsen miteinander einen Winkel ein, der in etwa oder genau 90° beträgt. Eine der Schwenkachsen dient als Drehachse für das Drehöffnen und die andere als Kippachse für das Kippöffnen. Ein solches Fenster kann auch als Dreh-Kipp-Fenster bezeichnet werden. In einer zweiten Variante, welche für einen Dachfenster verwendet wird, liegen die Schwenkachsen parallel beabstandet zueinander vor. Eine der Schwenkachsen kann als Klappachse für das Klappöffnen und eine andere als Schwingachse für das Schwingöffnen bezeichnet werden. Ein Fenster, dessen Rahmenelemente um die beiden parallel beabstandeten Schwenkachsen relativ zu einer schwenkbar sind, kann als Klapp-Schwing-Fenster bezeichnet werden.

Das in der vorliegenden Beschreibung erläuterte Rahmenelement ist bevorzugt das zweite Rahmenelement, ist also bezüglich des ersten Rahmenelements verlagerbar gelagert, insbesondere an dem ersten Rahmenelement. Es verfügt über die mehreren Rahmenholme, welche die Verglasung tragen. Zu diesem Zweck ist in den Rahmenholmen die Verglasungsaufnahme hergestellt, in der die Verglasung angeordnet wird. Die Verglasungsaufnahme ist in einer Richtung, welche auch als erste Richtung bezeichnet wird, von der Glasauflagefläche begrenzt. Die erste Richtung ist hierbei bevorzugt eine senkrecht auf der Verglasung beziehungsweise einer Glasfläche der Verglasung stehende Richtung, die insoweit aus Richtung des Innenraums in Richtung der Außenumgebung beziehungsweise umgekehrt weist. In der ersten Richtung weist die Verglasung ihre Dicke auf, welche kleiner ist als Abmessungen in einer senkrecht auf der ersten Richtung stehenden zweiten Richtung sowie kleiner als Abmessungen in einer senkrecht auf der ersten Richtung und senkrecht auf der zweiten Richtung stehenden dritten Richtung.

Die zweite Richtung und die dritte Richtung liegen jeweils vollständig in einer gedachten Ebene, die parallel zu der Verglasung beziehungsweise der Glasfläche verläuft. Die Abmessungen der Verglasung in der zweiten Richtung der dritten Richtung können beispielsweise als Breite und als Höhe der Verglasung bezeichnet werden. Die Glasauflagefläche ist bevorzugt umlaufend beziehungsweise durchgehend ausgestaltet, sie liegt also an jedem der Rahmenholme des Rahmenelements vor. Entsprechend umgreift die Glasauflagefläche eine von dem Rahmenelement begrenzte Öffnung in Umfangsrichtung bezüglich der ersten Richtung vollständig und durchgehend. Insbesondere weist jeder Rahmenholm eine Teilfläche der Glasauflagefläche auf und die Teilflächen schließen ununterbrochen aneinander an.

Bei der Montage des Rahmenelements wird die Verglasung auf die Glasauflagefläche aufgesetzt, sodass sie sich an der Glasauflagefläche abstützt, insbesondere wiederum in Umfangsrichtung gesehen vollständig und durchgehend. Der Glasauflagefläche gegenüberliegend sind Glasleisten an den Rahmenholmen angeordnet und befestigt. Insbesondere ist an mehreren der Rahmenholme jeweils eine solche Glasleiste angeordnet beziehungsweise eine der mehreren Glasleisten. Die Glasleisten dienen unter anderem einem Halten der Verglasung an den Rahmenholmen. Beispielsweise drängen die Glasleisten die Verglasung in Richtung der Rahmenholme und halten sie an der Glasauflagefläche.

Im Schnitt durch einen jeweiligen der Rahmenholme gesehen ist die Verglasung zwischen der Glasauflagefläche des jeweiligen Rahmenholms und der an dem jeweiligen Rahmenholm angeordneten Glasleiste aufgenommen. Hierbei stützte sie sich an der Glasauflagefläche ab, insbesondere wird sie bei bestimmungsgemäßer Anordnung des Rahmenelements beziehungsweise der Gebäudeverschlusseinrichtung durch Schwerkrafteinfluss in Richtung der Glasauflagefläche gedrängt. Die Glasleiste unterbindet zusätzlich ein Abheben der Verglasung von der Glasauflagefläche, indem sie unmittelbar oder zumindest mittelbar an der Verglasung anliegt. Das mittelbare Anliegen ist beispielsweise über Dichtlippen realisiert, welche von den Glasleisten ausgehen und an der Verglasung anliegen. Insbesondere verfügt jede der Glasleisten über eine solche Dichtlippe.

Es kann vorgesehen sein, dass die Glasleisten zur alleinigen Halterung der Verglasung an den Rahmenholme vorgesehen und ausgestaltet sind. Dies führt jedoch zu einer vergleichsweise weichen Verbindung zwischen der Verglasung und den Rahmenholmen, sodass die Steifigkeit des Rahmenelements insgesamt vergleichsweise gering ist. Zudem muss die Verglasung während des Herstellens des Rahmenelements bereits frühzeitig mit den Rahmenholmen verbunden werden, was teilweise mechanische Spannungen innerhalb der Verglasung während Herstellungsschritten verursacht, die nach dem Montieren der Verglasung an den Rahmenholmen durchgeführt werden. Aus diesem Grund ist es vorgesehen, die Verglasung mithilfe des Kleb- und/oder Dichtstoffs in der Verglasungsaufnahme zu befestigen. Der Kleb- und/oder Dichtstoff kann ein beliebiger Stoff sein, der grundsätzlich dazu geeignet ist, eine stoffschlüssige Verbindung zwischen der Verglasung und den Rahmenholmen herzustellen, insbesondere eine flexible und/oder fluiddichte Verbindung.

Beispielsweise wird Silikon oder ein Silikongemisch als Kleb- und/oder Dichtstoff verwendet. Dies hat den Vorteil, dass zum einen die Verglasung spannungsarm an den Rahmenholmen gehalten ist und auch temperaturbedingte unterschiedliche Ausdehnungen von Rahmenholmen und Verglasung ausgeglichen werden. Zum anderen ist die Verbindung hinreichend steif, um die mechanische Festigkeit der Verglasung zur Versteifung der Rahmenholme heranzuziehen. Entsprechend wird auch mit geringem Materialeinsatz für die Rahmenholme ein hochfestes Rahmenelement bereitgestellt. Des Weiteren stellt der Kleb- und/oder Dichtstoff sicher, dass die Verglasung fluiddicht mit den Rahmenholmen verbunden ist, sodass kein Fluid, insbesondere Wasser, beispielsweise aus der Außenumgebung, zwischen die Verglasung und die Rahmenholme eindringen kann. Folglich ist das Rahmenelement äußerst wetterfest.

Die beschriebenen Eigenschaften werden vor allem durch die besondere Anordnung des Kleb-und/oder Dichtstoffs erzielt. Dieser ist zwischen die Verglasung und die Seitenwände der Rahmenholme eingebracht. Die Seitenwände begrenzen die Rahmenholme in der weiteren Richtung, die von der bereits erwähnten Richtung verschieden ist. Die weitere Richtung steht vorzugsweise senkrecht auf dieser Richtung. Zusätzlich steht sie bevorzugt senkrecht auf einer Längsmittelachse des jeweiligen Rahmenholms und/oder verläuft vorzugsweise parallel zu der Glasfläche beziehungsweise parallel zu der gedachten Ebene, welche die vorstehend bereits erwähnte zweite Richtung und dritte Richtung vollständig in sich aufnimmt. Die Verglasung ist also derart in die Verglasungsaufnahme eingebracht, dass sie sich zwar an der Glasauflagefläche abstützt, jedoch von den Seitenwänden der Rahmenholme beabstandet ist.

Hierdurch entsteht ein Zwischenraum beziehungsweise Spalt, in welchem der Kleb- und/oder Dichtstoff eingebracht wird, insbesondere bevor die Glasleisten an den Rahmenholmen befestigt werden. Das bedeutet, dass zuerst die Verglasung in die Verglasungsaufnahme eingesetzt und anschließend mithilfe des Kleb- und/oder Dichtstoffs in ihr befestigt wird. Anschließend werden die Glasleisten an den Rahmenholmen befestigt, nämlich derart, dass sie den Kleb- und/oder Dichtstoff übergreifen. Bevorzugt sind die Glasleisten von dem Kleb- und/oder Dichtstoff beabstandet angeordnet, die Verglasung wird also von dem Kleb- und/oder Dichtstoff und den Glasleisten separat an den Rahmenholmen gehalten. Diese Vorgehensweise hat den Vorteil, dass bereits vergleichsweise rasch ein Weiterverarbeiten des Rahmenelements möglich ist, da dies bereits dann erfolgen kann, wenn der Kleb- und/oder Dichtstoff noch nicht vollständig ausgehärtet ist, weil die Verglasung zusätzlich von den Glasleisten gehalten wird.

Vorzugsweise ist der Kleb- und/oder Dichtstoff derart gewählt, dass er die Verglasung bei bestimmungsgemäßem Gebrauch des Rahmenelements auch ohne die Glasleisten an den Rahmenholmen hält. Die Glasleisten stellen insoweit lediglich eine zusätzliche Sicherheit her und dienen insbesondere dem Halten der Verglasung an den Rahmenholmen während des Herstellens des Rahmenelements, solange der Kleb- und/oder Dichtstoff noch nicht vollständig ausgehärtet ist. Beispielsweise werden die Glasleisten an den Rahmenholmen befestigt, wenn der Kleb-und/oder Dichtstoff zu höchstens 40 %, höchstens 60 % oder höchstens 80 % ausgehärtet ist, er also eine Festigkeit aufweist, die höchstens 40 %, höchstens 60 % oder höchstens 80 % seiner endgültigen Festigkeit oder seiner höchsten Festigkeit über die gesamte Lebensdauer des Rahmenelements hinweg aufweist. Hierdurch werden die bereits genannten Vorteile erreicht.

Eine Weiterbildung der Erfindung sieht vor, dass der Kleb- und/oder Dichtstoff von den Glasleisten beabstandet vorliegt. Insbesondere ist es nicht vorgesehen, die Glasleisten bei ihrem Befestigen an den Rahmenholmen mit dem Kleb- und/oder Dichtstoff in Berührung zu bringen, sodass die Glasleisten nachfolgend von dem Kleb- und/oder Dichtstoffs stoffschlüssig an den Rahmenholmen befestigt sind. Vielmehr sollen die Glasleisten reversibel an den Rahmenholmen befestigt werden beziehungsweise befestigbar sein. Sie dienen im Wesentlichen dem Halten der Verglasung an den Rahmenholmen bis zu einem hinreichenden Aushärten des Kleb- und/oder Dichtstoffs sowie nachfolgend einem Schutz des Kleb- und/oder Dichtstoffs vor Umgebungseinflüssen. Entsprechend ist dauerhaft eine hinreichende Festigkeit des Kleb- und/oder Dichtstoffs sichergestellt.

Eine Weiterbildung der Erfindung sieht vor, dass der Kleb- und/oder Dichtstoff in einem zwischen der Verglasung und den Seitenwänden vorliegenden Spalt angeordnet ist, der von einer Begrenzungslippe begrenzt ist, die von der Seitenwand ausgeht und an der Verglasung anliegt. Auf den zwischen der Verglasung und den Seitenwänden vorliegenden Spalt wurde bereits hingewiesen. Der Spalt hat beispielsweise in der weiteren Richtung Abmessungen von mindestens 3 mm, mindestens 5 mm oder mindestens 7 mm. Mittels des Spalts ist ein Toleranzausgleich für Fertigungstoleranzen der Verglasung und der Rahmenholme bewerkstelligt. In den Spalt wird im Zuge der Montage des Rahmenelements der Kleb- und/oder Dichtstoff eingebracht, nämlich nach dem Einbringen der Verglasung in die Verglasungsaufnahme, insbesondere nach dem Anlegen der Verglasung an der Glasauflagefläche.

Um ein gleichmäßiges Einbringen des Kleb- und/oder Dichtstoffs sicherzustellen, insbesondere eine ungleichmäßige Verteilung des Kleb- und/oder Dichtstoffs zu vermeiden, ist der Spalt von der Begrenzungslippe begrenzt, insbesondere in der ersten Richtung. Bevorzugt ist an jedem der Rahmenholme eine von mehreren solcher Begrenzungslippen angeordnet. Die Begrenzungslippe geht von der jeweiligen Seitenwand aus und liegt an der Verglasung an. Die Begrenzungslippe besteht bevorzugt aus einem Material, welches von einem Material der Rahmenholme verschieden ist, insbesondere aus einem flexiblen Material. Beispielsweise wird sie an den jeweiligen Rahmenholme angespritzt. Mit einer solchen Ausgestaltung des Rahmenelements werden die bereits erläuterten Vorteile erreicht.

Eine Weiterbildung der Erfindung sieht vor, dass die Glasauflagefläche mit einer Klebstoffschicht versehen ist, sodass die Verglasung auch abseits des Kleb- und/oder Dichtstoffs stoffschlüssig mit den Rahmenholmen verbunden ist. Zwischen der Verglasung und der Glasauflagefläche liegt die Klebstoffschicht vor, die die Verglasung stoffschlüssig mit der Glasauflagefläche beziehungsweise den Rahmenholmen verbindet. Entsprechend ist die Verglasung an mehreren voneinander beabstandeten Stellen stoffschlüssig an die Rahmenholme angebunden, nämlich zum einen mittels der Klebstoffschicht und zum anderen mittels des Kleb- und/oder Dichtstoffs. Die Klebstoffschicht dient insbesondere einem Halten der Verglasung in der Verglasungsaufnahme beziehungsweise an der Glasauflagefläche, bis der Kleb- und/oder Dichtstoff hinreichend ausgehärtet ist. Zum einen stellt auch die Klebstoffschicht einen Toleranzausgleich für Fertigungstoleranzen von Verglasung und Rahmenholme sicher und zum anderen dichtet sie die Verglasung und die Rahmenholme gegeneinander ab, sodass ein Eindringen von Feuchtigkeit in den Spalt zuverlässig verhindert wird, insbesondere aus Richtung des Innenraums.

Eine Weiterbildung der Erfindung sieht vor, dass die Glasleisten Befestigungsstege aufweisen, die in Stegaufnahmenuten der Rahmenholme angeordnet und mittels Verschraubungen an den Rahmenholmen befestigt sind. Die Glasleisten weisen jeweils einen Grundkörper auf, von welchem einer der Befestigungsstege ausgeht. Der jeweilige Befestigungssteg erstreckt sich in eine der Stegaufnahmenuten der Rahmenholme hinein und ist in dieser befestigt, nämlich mittels einer der Verschraubungen. Die Stegaufnahmenuten erstrecken sich in Richtung von Längsmittelachsen der Rahmenholme, jeder der Rahmenholme weist also eine Längsmittelachse auf, in deren Richtung sich eine der Stegaufnahmenuten erstreckt. Insbesondere weist die jeweilige Stegaufnahmenut in Richtung der entsprechenden Längsmittelachse ihre größten Abmessungen auf.

Jede der Stegaufnahmenuten weist bevorzugt eine Mündungsöffnung auf, durch welche sie in die Verglasungsaufnahme einmündet. Die Mündungsöffnung ist auf gegenüberliegenden Seiten von Stegen des jeweiligen Rahmenholms begrenzt, an welchen bevorzugt der Grundkörper der jeweiligen Glasleiste zum Abstützen der Glasleisten an den jeweiligen Rahmenholm anliegt. Jeder der Befestigungsstege ist mit einer der Verschraubungen an dem jeweiligen Rahmenholm befestigt. Unter der Verschraubung ist eine Schraubverbindung mit einer beliebigen Anzahl an Schrauben zu verstehen. Die Verschraubung kann insoweit lediglich über genau eine einzige Schraube oder aber mehrere Schrauben verfügen. Mithilfe der in die Stegaufnahmenuten eingreifenden Befestigungsstege und der Verschraubungen wird ein zuverlässiges Halten der Glasleisten an den Rahmenholmen sichergestellt.

Eine Weiterbildung der Erfindung sieht vor, dass die Verschraubungen jeweils mehrere Schrauben aufweisen, die in einer Richtung voneinander einen Abstand aufweisen, der höchstens 25 %, höchstens 20 % oder höchstens 15 % einer Gesamterstreckung der jeweiligen Glasleiste in derselben Richtung beträgt. Das bedeutet letztlich, dass jede der Glasleisten mittels mehrerer Schrauben an dem jeweiligen Rahmenholm befestigt ist. Die Schrauben sind bevorzugt dem Rahmenholm gleichmäßig verteilt angeordnet. In jedem Fall weisen sie eine vergleichsweise geringen Abstand zueinander auf, sodass jede der Glasleisten an mehreren Stellen steif mit dem jeweiligen Rahmenholm verbunden ist. Das bedeutet, dass die Glasleisten zu der Steifigkeit der Rahmenholme beitragen, sodass die Rahmenholme selbst mit einer geringeren Steifigkeit und damit materialsparend hergestellt werden können.

Eine Weiterbildung der Erfindung sieht vor, dass an den Glasleisten Dichtlippen angeordnet sind, die beabstandet von dem Kleb- und/oder Dichtstoff an der Verglasung anliegen. Die Dichtlippen bestehen beispielsweise aus einem Dichtungsmaterial, welches von einem Material eines Grundkörpers der Glasleisten verschieden ist. Vorzugsweise sind die Dichtlippen an die Grundkörper angespritzt. Die Dichtlippen dienen einem Abdichten des Rahmenelements gegenüber der Außenumgebung, insbesondere einem Abdichten des Spalts zu der Außenumgebung. Die Dichtlippen sind derart angeordnet, dass sie den Kleb- und/oder Dichtstoff vor Umgebungseinflüssen aus der Außenumgebung schützen, sodass entsprechend eine hohe Dauerfestigkeit des Rahmenelements sichergestellt ist.

Eine Weiterbildung der Erfindung sieht vor, dass die Glasleisten aus einem witterungsbeständigen Kunststoff und/oder Verbundmaterial bestehen. Die Glasleisten sind außenseitig an dem Rahmenelement angeordnet, sind also der nach bestimmungsgemäßer Montage der Gebäudeverschlusseinrichtung der Außenumgebung zugewandt. Entsprechend sind sie Umgebungseinflüssen beziehungsweise Witterungseinflüssen ausgesetzt. Um negative Auswirkungen der Umgebungseinflüsse auf die Glasleisten zu vermeiden, bestehen diese aus dem witterungsbeständigen Kunststoff und/oder dem witterungsbeständigen Verbundmaterial.

Als Kunststoff wird beispielsweise Polyvinylchlorid (PVC) verwendet. Das Verbundmaterial besteht aus einer Matrix und einem von der Matrix aufgenommenen Verstärkungsmaterial. Das Verstärkungsmaterial ist zum Beispiel ein Fasermaterial, insbesondere weist es Verstärkungsfasern, zum Beispiel in Form von Glasfasern, Kohlenstofffasern, Keramikfasern, Aramidfasern oder Metallfasern, auf. Die Verstärkungsfasern sind in die Matrix eingebettet und dienen einer Festigkeitserhöhung des Verbundmaterials. Weist das Verbundmaterial die Verstärkungsfasern auf, so kann das Verbundmaterial auch als Faserverbundmaterial bezeichnet werden. Die Verwendung des genannten Materials, insbesondere des Verbundmaterials, bewirkt eine weitere Festigkeitserhöhung des Rahmenelements, sodass also die Glasleisten erheblich zu der Gesamtfestigkeit des Rahmenelements beitragen. Hierdurch können die Rahmenholme mit weniger Material hergestellt werden.

Eine Weiterbildung der Erfindung sieht vor, dass zumindest eine der Glasleisten sich in Richtung ihrer Längsmittelachse über denjenigen der Rahmenholme hinauserstreckt, an welchem sie befestigt ist, insbesondere bis über eine Abdeckung eines anderen der Rahmenholme. Die Glasleiste weist in Richtung der Längsmittelachse ihre größten Abmessungen auf. Sie ragt in axialer Richtung bezüglich der Längsmittelachse über den Rahmenholm hinaus, steht also über diesen über. Hierbei kann es vorgesehen sein, dass die Abmessungen der Glasleiste in axialer Richtung mindestens den Abmessungen des Rahmenholms in dieser Richtung entsprechen oder sogar größer sind. Es kann jedoch auch vorgesehen sein, dass die Abmessungen der Glasleiste kleiner sind als die des Rahmenholms, die Glasleiste jedoch versetzt an dem Rahmenholm angeordnet ist.

Der Rahmenholm ist bevorzugt ein seitlicher Längsholm, welcher die Verglasungsaufnahme in Querrichtung begrenzt. An den Rahmenholm grenzt der andere Rahmenholme an, beispielsweise liegt der andere Rahmenholme als unterer Querholm vor. An dem anderen Rahmenholme ist die Abdeckung angeordnet, insbesondere übergreift die Abdeckung den anderen Rahmenholm in wenigstens einer Richtung vollständig. Insbesondere erstreckt sich die Abdeckung im Schnitt gesehen ausgehend von der Verglasung bis über den Rahmenholm hinweg, sodass auf der Verglasung befindliche Flüssigkeit durch Schwerkrafteinfluss auf die Abdeckung abgeführt und über diese von dem Rahmenelement fortgeführt wird, beispielsweise auf das Dach. Die Glasleiste erstreckt sich vorzugsweise bis auf die Abdeckung, sodass ein zuverlässiges Abführen der Flüssigkeit von der Verglasung auf die Abdeckung sichergestellt ist. Mit der beschriebenen Ausgestaltung des Rahmenelements kann der Rahmenholm vergleichsweise kurz ausgestaltet sein, sodass wiederum Material eingespart wird.

Eine Weiterbildung der Erfindung sieht vor, dass in einem zwischen den Seitenwänden und der Verglasung vorliegenden Randspalt, der auf gegenüberliegenden Seiten von der Glasauflagefläche und dem Kleb- und/oder Dichtstoff begrenzt ist, mindestens eine elektrische Leitung angeordnet ist. Die elektrische Leitung dient beispielsweise einer elektrischen Kontaktierung einer Heizvorrichtung zum Beheizen der Verglasung und/oder eines Sensors einer Alarmanlage, beispielsweise eines Glasbruchsensors oder eines Erschütterungssensors, der an der Verglasung angeordnet ist. Durch die Anordnung der Leitung in dem Randspalt ist sie zuverlässig vor Umgebungseinflüssen geschützt und zudem optisch unauffällig angeordnet.

Eine Weiterbildung der Erfindung sieht vor, dass die Glasleisten an mehreren ersten der Rahmenholme vorliegen und wenigstens ein zweiter der Rahmenholme glasleistenfrei ist, sodass die Glasleisten lediglich teilweise umlaufend angeordnet sind. Die Rahmenholme sind also in die mehreren ersten Rahmenholme und den wenigstens einen zweiten Rahmenholm unterteilbar.

Beispielsweise liegen drei erste Rahmenholme und genau ein zweiter Rahmenholm vor. Die ersten Rahmenholme sind beispielsweise Längsholme und ein oberer Querholm, wohingegen der zweite Rahmenholm ein unterer Querholm ist. An den ersten Rahmenholmen sind die Glasleisten angeordnet, nicht jedoch an dem zweiten Rahmenholm. Entsprechend sind die Glasleisten lediglich teilweise umlaufend angeordnet, insbesondere liegen sie gemeinsam U-förmig vor. Der zweite Rahmenholme ist vorzugsweise mit der bereits erwähnten Abdeckung versehen und von der Abdeckung übergriffen. Die bereits erwähnten Vorteile werden mit einer solchen Ausgestaltung erreicht.

Eine Weiterbildung der Erfindung sieht vor, dass die Verglasung als gestufte Verglasung vorliegt und mehrere Glasscheiben aufweist, die in wenigstens einer parallel zu einer Glasfläche der Verglasung verlaufenden Richtung unterschiedliche Abmessungen aufweisen. Die Verglasung liegt beispielsweise als Doppelverglasung mit zwei Glasscheiben oder als Dreifachverglasung mit drei Glasscheiben vor. Auch eine andere Anzahl an Glasscheiben kann umgesetzt sein. Eine der Glasscheiben liegt beispielsweise in Form einer Verbundglasscheibe vor, die sich aus mehreren Teilscheiben zusammensetzt. Die Teilscheiben sind vorzugsweise stoffschlüssig miteinander verbunden, insbesondere miteinander verklebt.

Beispielsweise ist die Verbundglasscheibe als Heizscheibe ausgestaltet. Zu diesem Zweck ist zwischen ihnen ein elektrisch leitendes Heizelement angeordnet. Bevorzugt wird zunächst eine erste der Teilscheiben mit dem Heizelement versehen, insbesondere wird das Heizelement in Form einer Beschichtung auf die erste Teilscheibe aufgebracht. Anschließend wird die jeweils andere zweite Teilscheibe derart mit der ersten Teilscheibe verbunden, dass das Heizelement zwischen den Teilscheiben aufgenommen ist. Hierdurch ist das Heizelement in einem zwischen den Teilscheiben vorliegenden Klebstoff eingebettet, sodass es zuverlässig vor Umgebungseinflüssen, insbesondere vor Feuchtigkeit, geschützt ist.

Die Glasscheiben sind gestuft, weisen also unterschiedliche Abmessungen in der wenigstens einen Richtung auf, insbesondere in genau einer Richtung. Beispielsweise schließen die Glasscheiben auf drei Seiten der Verglasung bündig miteinander ab, auf einer vierten Seite steht jedoch zumindest eine der Glasscheiben über die jeweils anderen Glasscheiben über. Es kann vorgesehen sein, dass sich die überstehende Glasscheibe bis über die Abdeckung erstreckt, sodass das Wasser von der Verglasung zuverlässig abgeführt wird.

Eine Weiterbildung der Erfindung sieht vor, dass eine erste der Glasscheiben in einer bei bestimmungsgemäßer Anordnung der Gebäudeverschlusseinrichtung vorliegenden Längsrichtung der Verglasung über den wenigstens einen zweiten Rahmenholm übersteht und höchstens eine zweite der Glasscheiben an dem wenigsten einen zweiten Rahmenholm in derselben Richtung anliegt. Die Verglasung übergreift mit der ersten Glasscheibe also den zweiten Rahmenholm, stützt sich jedoch gleichzeitig mit der zweiten Glasscheibe an ihm ab, nämlich nicht nur in der ersten Richtung an der Glasauflagefläche, sondern auch in einer von der ersten Richtung verschiedenen Richtung, insbesondere der Längsrichtung. Die Längsrichtung ist gegenüber der ersten Richtung angewinkelt, insbesondere steht sie senkrecht auf ihr. Hierdurch ist ein zuverlässiges Halten der Verglasung an den Rahmenelement gegeben, insbesondere auch entgegen einem auf die Verglasung wirkenden Schwerkrafteinfluss bei bestimmungsgemäßer Anordnung der Gebäudeverschlusseinrichtung.

Die Erfindung betrifft weiterhin ein Verfahren zum Herstellen eines Rahmenelements für eine Gebäudeverschlusseinrichtung, insbesondere eines Rahmenelements gemäß den Erläuterungen im Rahmen dieser Beschreibung, wobei das Rahmenelement über mehrere, eine Verglasung tragende Rahmenholme verfügt, in welchen eine Verglasungsaufnahme des Rahmenelements ausgestaltet ist, die in einer Richtung von einer Glasauflagefläche, insbesondere einer umlaufenden Glasauflagefläche, begrenzt ist, auf welcher sich die Verglasung abstützt, wobei auf einer der Glasauflagefläche gegenüberliegenden Seite der Verglasung Glasleisten an den Rahmenholmen befestigt sind, sodass die Verglasung zwischen der Glasauflagefläche der Rahmenholme und den Glasleisten angeordnet ist. Es ist vorgesehen, dass die Verglasung mittels eines zwischen die Verglasung und die Verglasungsaufnahme in einer weiteren Richtung begrenzenden Seitenwände der Rahmenholme eingebrachten Kleb- und/oder Dichtstoffs in der Verglasungsaufnahme befestigt wird.

Auf die Vorteile einer derartigen Vorgehensweise beziehungsweise derartigen Ausgestaltung des Rahmenelements wurde bereits hingewiesen. Sowohl das Rahmenelement als auch das Verfahren zu seinem Herstellen können gemäß den Erläuterungen im Rahmen dieser Beschreibung weitergebildet sein, sodass insoweit auf diese verwiesen wird.

Weiterhin betrifft die Erfindung eine Gebäudeverschlusseinrichtung für ein Gebäude, mit einem ersten Rahmenelement und einem relativ zu dem ersten Rahmenelement verlagerbaren zweiten Rahmenelement, insbesondere einem zweiten Rahmenelement gemäß den Erläuterungen in dieser Beschreibung, wobei das zweiten Rahmenelement über mehrere, eine Verglasung tragende Rahmenholme verfügt, in welchen eine Verglasungsaufnahme des Rahmenelements ausgestaltet ist, die in einer Richtung von einer Glasauflagefläche, insbesondere einer umlaufenden Glasauflagefläche, begrenzt ist, auf welcher sich die Verglasung abstützt, wobei auf einer der Glasauflagefläche gegenüberliegenden Seite der Verglasung Glasleisten an den Rahmenholmen befestigt sind, sodass die Verglasung zwischen der Glasauflagefläche der Rahmenholme und den Glasleisten angeordnet ist. Dabei ist vorgesehen, dass die Verglasung mittels eines zwischen die Verglasung und die Verglasungsaufnahme in einer weiteren Richtung begrenzenden Seitenwände der Rahmenholme eingebrachten Kleb- und/oder Dichtstoffs in der Verglasungsaufnahme befestigt ist. Erneut wird hinsichtlich der Vorteile und möglicher vorteilhafter Weiterbildungen auf die Erläuterungen in dieser Beschreibung verwiesen.

Die in der Beschreibung beschriebenen Merkmale und Merkmalskombinationen, insbesondere die in der nachfolgenden Figurenbeschreibung beschriebenen und/oder in den Figuren gezeigten Merkmale und Merkmalskombinationen, sind nicht nur in der jeweils angegebenen Kombination, sondern auch in anderen Kombinationen oder in Alleinstellung verwendbar, ohne den Rahmen der Erfindung, insbesondere den Rahmen der Ansprüche, zu verlassen. Es sind somit auch Ausführungsformen als von der Erfindung umfasst anzusehen, die in der Beschreibung und/oder den Figuren nicht explizit gezeigt oder erläutert sind, jedoch aus den erläuterten Ausführungsformen hervorgehen oder aus ihnen ableitbar sind, insbesondere im Rahmen der Ansprüche.

Die Erfindung wird nachfolgend anhand der in der Zeichnung dargestellten Ausführungsbeispiele näher erläutert, ohne dass eine Beschränkung der Erfindung erfolgt. Dabei zeigt:
- Figur 1: eine schematische Darstellung einer Gebäudeverschlusseinrichtung für ein Gebäude in Form eines Dachflächenfensters,
- Figur 2: eine schematische Darstellung eines Bereichs der Gebäudeverschlusseinrichtung, wobei ein Teil eines Rahmenelements, insbesondere eines Rahmenholms sowie einer an diesem befestigten Glasleiste, dargestellt sind, sowie
- Figur 3: eine schematische Schnittdarstellung des Rahmenelements der Gebäudeverschlusseinrichtung.

Die Figur 1 zeigt schematisch einen Bereich einer Gebäudeverschlusseinrichtung 1, nämlich ein Rahmenelement 2 der Gebäudeverschlusseinrichtung 1. Die Gebäudeverschlusseinrichtung 1 ist als Dachfenster beziehungsweise Dachflächenfenster ausgestaltet und das Rahmenelement 2 liegt als Flügelrahmen dieses Dachflächenfensters vor. Das Rahmenelement 3 verfügt über mehrere Rahmenholme 3, 4, 5 und 6, wobei die Rahmenholme 3 und 5 als Längsholme und die Rahmenholme 4 und 6 als Querholme vorliegen. Der Rahmenholm 4 ist hierbei ein oberer Querholm und der Rahmenholm 6 ein unterer Querholm. Die Rahmenholme 3, 4, 5 und 6 tragen eine Verglasung 7 des Rahmenelements 2. Es ist erkennbar, dass die Verglasung 7 rein beispielhaft als gestufte Verglasung vorliegt. Entsprechend weist sie mehrere Glasscheiben 8, 9 und 10 auf, von welcher eine äußere Glasscheibe 8 in einer Richtung über die Glasscheiben 9 und 10 übersteht und somit sich bis über den Rahmenholm 6 erstreckt.

Die Verglasung 7 ist mittels Glasleisten 11, 12 und 13 an den Rahmenholmen 3, 4 und 5 gehalten. Die Glasleiste 11 ist hierbei an dem Rahmenholm 3, die Glasleiste 12 an dem Rahmenholm 4 und die Glasleiste 13 an dem Rahmenholm 5 befestigt, nämlich jeweils mittels einer Verschraubung 14, wobei jede der Verschraubungen 14 mehrere Schrauben 15 enthält. Von den Schrauben 15 sind lediglich einige beispielhaft gekennzeichnet. Die Glasleisten 11 und 13 stehen einerseits über die Rahmenholme 3 und 5, in welchen sie befestigt sind, über, sodass sie sich bis über den Rahmenholm 6 beziehungsweise eine diesen übergreifende Abdeckung 16 erstrecken. Hierdurch wird Flüssigkeit von der Verglasung 7 zuverlässig bis auf den Rahmenholme 6 geführt.

Die Figur 2 zeigt eine Detaildarstellung eines Bereichs der Gebäudeverschlusseinrichtung 1, nämlich der Rahmenholme 5 und 6 des Rahmenelements 2. Es ist erkennbar, dass die Glasleiste 13 über den Rahmenholm 5 übersteht und die Abdeckung 16 des Rahmenholms 6 übergreift. Vorzugsweise greift sie hierbei in eine Vertiefung 17 ein, die einer Führung von Flüssigkeit dient, welche über die Glasleiste 13 in Richtung des Rahmenholms 6 abgeführt wird.

Die Figur 3 zeigt eine schematische Schnittdarstellung der Gebäudeverschlusseinrichtung 1, wobei wiederum im Wesentlichen das Rahmenelement 2 mit seiner Verglasung 7 zu erkennen ist. Zusätzlich ist ein Abdeckblech 18 gezeigt, dass an einem weiteren Rahmenelement vorliegt, insbesondere an einem Blendrahmen. Es ist erkennbar, dass das Abdeckblech 18 die Glasleiste 11 übergreift und hierbei eine Labyrinthdichtung 19 gemeinsam mit der Glasleiste 11 herstellt. Der Rahmenholm 3 weist ein Hohlprofil, insbesondere ein Kunststoffhohlprofil, auf. In einem Hohlraum 20 des Hohlprofils ist eine Armierung 21 angeordnet. Diese dient einer Versteifung des Rahmenholms 3.

Der Rahmenholm 3 weist eine Verglasungsaufnahme 22 auf, in welcher die Verglasung 7 angeordnet ist. Die Verglasungsaufnahme 22 wird in einer ersten Richtung von einer Glasauflagefläche 23 begrenzt. Auf dieser liegt vorzugsweise eine Klebstoffschicht 24 vor, mit welcher die Verglasung 7 formschlüssig mit dem Rahmenholm 3 verbunden ist. Auf ihrer der Glasauflagefläche 23 in der ersten Richtung gegenüberliegenden Seite ist die Verglasungsaufnahme 22 von der Glasleiste 11 begrenzt. Die Glasleiste 11 weist eine Dichtlippe 24 auf, die dichtend an der Verglasung 7 anliegt, um ein Eindringen von Feuchtigkeit in das Rahmenelement 2 zu verhindern.

In einer senkrecht auf der ersten Richtung stehenden zweiten Richtung ist die Verglasungsaufnahme 22 von einer Seitenwand 26 des Rahmenholms 3 begrenzt. Die Verglasung 7 ist in der zweiten Richtung beabstandet von der Seitenwand 26 angeordnet, sodass ein Spalt 27 zwischen ihnen vorliegt. In diesen Spalt 27 ist ein Kleb- und/oder Dichtstoff 28 eingebracht, der die Verglasung 7 stoffschlüssig mit der Seitenwand 26 verbindet. Der Kleb- und/oder Dichtstoff 28 besteht vorzugsweise aus Silikon oder weist zumindest Silikon auf. Um ein zu weites Eindringen des Kleb- und/oder Dichtstoffs 28 in den Spalt 27 zu vermeiden, ist in dem Spalt 27 eine Begrenzungslippe 29 angeordnet. Diese geht vorzugsweise von dem Rahmenholm 3 aus und liegt an der Verglasung 7 an, sodass der Spalt 27 unterbrochen ist.

Der Kleb- und/oder Dichtstoff 28 ist von der Glasleiste 11 übergriffen, sodass er mittels der Dichtlippen 25 von der Außenumgebung separiert ist. Entsprechend ist er zuverlässig vor Umgebungseinflüssen geschützt. Die Glasleiste 11 verfügt über einen Befestigungssteg 30, der in eine Stegaufnahmenut 31 des Rahmenholms 3 eingreift. Dort ist er mithilfe der Verschraubung 14 beziehungsweise der Schrauben 15 befestigt. Insgesamt ist mit dem beschriebenen Rahmenelement 2 der Gebäudeverschlusseinrichtung 1 eine einfache Montage des Rahmenelements 2 sichergestellt. Zudem wird sowohl die Steifigkeit der Glasleisten 11, 12 und 13 als auch die Steifigkeit der Verglasung 7 selbst genutzt, um eine kleinere Bauform der Rahmenholme 3, 4, 5 und 6 zu erreichen, sodass insgesamt Material eingespart wird.

### BEZUGSZEICHENLISTE

- 1: Gebäudeverschlusseinrichtung
- 2: Rahmenelement
- 3: Rahmenholm
- 4: Rahmenholm
- 5: Rahmenholm
- 6: Rahmenholm
- 7: Verglasung
- 8: Glasscheibe
- 9: Glasscheibe
- 10: Glasscheibe
- 11: Glasleiste
- 12: Glasleiste
- 13: Glasleiste
- 14: Verschraubung
- 15: Schraube
- 16: Abdeckung
- 17: Vertiefung
- 18: Abdeckblech
- 19: Labyrinthdichtung
- 20: Hohlraum
- 21: Armierung
- 22: Verglasungsaufnahme
- 23: Glasauflagefläche
- 24: Klebstoffschicht
- 25: Dichtlippe
- 26: Seitenwand
- 27: Spalt
- 28: Kleb- und/oder Dichtstoff
- 29: Begrenzungslippe
- 30: Befestigungssteg
- 31: Stegaufnahmenut

## Patentansprüche

1. Rahmenelement (2) für eine Gebäudeverschlusseinrichtung (1) eines Gebäudes, mit mehreren, eine Verglasung (7) tragenden Rahmenholmen (3, 4, 5, 6), in welchen eine Verglasungsaufnahme (22) des Rahmenelements (2) ausgestaltet ist, die in einer Richtung von einer Glasauflagefläche (23) begrenzt ist, auf welcher sich die Verglasung (7) abstützt, wobei auf einer der Glasauflagefläche (23) gegenüberliegenden Seite der Verglasung (7) Glasleisten (11, 12, 13) an den Rahmenholmen (3, 4, 5, 6) befestigt sind, sodass die Verglasung (7) zwischen der Glasauflagefläche (23) der Rahmenholme (3, 4, 5, 6) und den Glasleisten (11, 12, 13) angeordnet ist, **dadurch gekennzeichnet, dass** die Verglasung (7) mittels eines zwischen die Verglasung (7) und die Verglasungsaufnahme (22) in einer weiteren Richtung begrenzenden Seitenwände (26) der Rahmenholme (3, 4, 5, 6) eingebrachten Kleb- und/oder Dichtstoffs (28) in der Verglasungsaufnahme (22) befestigt ist.

2. Rahmenelement nach Anspruch 1, **dadurch gekennzeichnet, dass** der Kleb- und/oder Dichtstoff (28) von den Glasleisten (11, 12, 13) beabstandet vorliegt.

3. Rahmenelement nach einem der vorhergehenden Ansprüche, **dadurch gekennzeichnet, dass** der Kleb- und/oder Dichtstoff (28) in einem zwischen der Verglasung (7) und den Seitenwänden (26) vorliegenden Spalt (27) angeordnet ist, der von einer Begrenzungslippe (29) begrenzt ist, die von der Seitenwand (26) ausgeht und an der Verglasung (7) anliegt.

4. Rahmenelement nach einem der vorhergehenden Ansprüche, **dadurch gekennzeichnet, dass** die Glasauflagefläche (23) mit einer Klebstoffschicht (24) versehen ist, sodass die Verglasung (7) auch abseits des Kleb- und/oder Dichtstoffs (28) stoffschlüssig mit den Rahmenholmen (3, 4, 5, 6) verbunden ist.

5. Rahmenelement nach einem der vorhergehenden Ansprüche, **dadurch gekennzeichnet, dass** die Glasleisten (11, 12, 13) Befestigungsstege (30) aufweisen, die in Stegaufnahmenuten (31) der Rahmenholme (3, 4, 5, 6) angeordnet und mittels Verschraubungen (14) an den Rahmenholmen (3, 4, 5, 6) befestigt sind.

6. Rahmenelement nach einem der vorhergehenden Ansprüche, **dadurch gekennzeichnet, dass** die Verschraubungen (14) jeweils mehrere Schrauben (15) aufweisen, die in einer Richtung voneinander einen Abstand aufweisen, der höchstens 25 %, höchstens 20 % oder höchstens 15 % einer Gesamterstreckung der jeweiligen Glasleiste (11, 12, 13) in derselben Richtung beträgt.

7. Rahmenelement nach einem der vorhergehenden Ansprüche, **dadurch gekennzeichnet, dass** an den Glasleisten (11, 12, 13) Dichtlippen (25) angeordnet sind, die beabstandet von dem Kleb- und/oder Dichtstoff (28) an der Verglasung (7) anliegen.

8. Rahmenelement nach einem der vorhergehenden Ansprüche, **dadurch gekennzeichnet, dass** die Glasleisten (11, 12, 13) aus einem witterungsbeständigen Kunststoff und/oder Verbundmaterial bestehen.

9. Rahmenelement nach einem der vorhergehenden Ansprüche, **dadurch gekennzeichnet, dass** zumindest eine der Glasleisten (11, 12, 13) sich in Richtung ihrer Längsmittelachse über denjenigen der Rahmenholme (3, 4, 5, 6) hinauserstreckt, an welchem sie befestigt ist.

10. Rahmenelement nach einem der vorhergehenden Ansprüche, **dadurch gekennzeichnet, dass** in einem zwischen den Seitenwänden (26) und der Verglasung (7) vorliegenden Randspalt, der auf gegenüberliegenden Seiten von der Glasauflagefläche (23) und dem Kleb- und/oder Dichtstoff (28) begrenzt ist, wenigstens eine elektrische Leitung angeordnet ist.

11. Rahmenelement nach einem der vorhergehenden Ansprüche, **dadurch gekennzeichnet, dass** die Glasleisten (11, 12, 13) an mehreren ersten der Rahmenholme (3, 4, 5, 6) vorliegen und wenigstens ein zweiter der Rahmenholme (3, 4, 5, 6) glasleistenfrei ist, sodass die Glasleisten (11, 12, 13) lediglich teilweise umlaufend angeordnet sind.

12. Rahmenelement nach einem der vorhergehenden Ansprüche, **dadurch gekennzeichnet, dass** die Verglasung (7) als gestufte Verglasung (7) vorliegt und mehrere Glasscheiben (8, 9, 10) aufweist, der in wenigstens einer parallel zu einer Glasfläche der Verglasung (7) verlaufenden Richtung unterschiedliche Abmessungen aufweisen.

13. Rahmenelement nach einem der vorhergehenden Ansprüche, **dadurch gekennzeichnet, dass** eine erste der Glasscheiben (8, 9, 10) in einer bei bestimmungsgemäßer Anordnung der Gebäudeverschlusseinrichtung (1) vorliegenden Längsrichtung der Verglasung (7) über mindestens einen zweiten Rahmenholm (6) übersteht und höchstens eine zweite der Glasscheiben (8, 9, 10) an dem mindestens einen zweiten Rahmenholm (6) in derselben Richtung anliegt.

14. Verfahren zum Herstellen eines Rahmenelements (2) für eine Gebäudeverschlusseinrichtung (1), insbesondere eines Rahmenelements (2) gemäß einem oder mehreren der vorhergehenden Ansprüche, wobei das Rahmenelement (2) über mehrere, eine Verglasung (7) tragende Rahmenholme (3, 4, 5, 6) verfügt, in welchen eine Verglasungsaufnahme (22) des Rahmenelements (2) ausgestaltet ist, die in einer Richtung von einer Glasauflagefläche (23) begrenzt ist, auf welcher sich die Verglasung (7) abstützt, wobei auf einer der Glasauflagefläche (23) gegenüberliegenden Seite der Verglasung (7) Glasleisten (11, 12, 13) an den Rahmenholmen (3, 4, 5, 6) befestigt sind, sodass die Verglasung (7) zwischen der Glasauflagefläche (23) der Rahmenholme (3, 4, 5, 6) und den Glasleisten (11, 12, 13) angeordnet ist, **dadurch gekennzeichnet, dass** die Verglasung (7) mittels eines zwischen die Verglasung (7) und die Verglasungsaufnahme (22) in einer weiteren Richtung begrenzenden Seitenwände (46) der Rahmenholme (3, 4, 5, 6) eingebrachten Kleb- und/oder Dichtstoffs (28) in der Verglasungsaufnahme (2 20) befestigt sind.

15. Gebäudeverschlusseinrichtung (1) für ein Gebäude, mit einem ersten Rahmenelement und einem relativ zu dem ersten Rahmenelement verlagerbaren zweiten Rahmenelement (2), insbesondere einem zweiten Rahmenelement (2) nach einem oder mehreren der Ansprüche 1 bis 13, wobei das zweite Rahmenelement (2) über mehrere, eine Verglasung (7) tragende Rahmenholme (3, 4, 5, 6) verfügt, in welchen eine Verglasungsaufnahme (22) des Rahmenelements (2) ausgestaltet ist, die in einer Richtung von einer Glasauflagefläche (23) begrenzt ist, auf welcher sich die Verglasung (7) abstützt, wobei auf einer der Glasauflagefläche (23) gegenüberliegenden Seite der Verglasung (7) Glasleisten (11, 12, 13) an den Rahmenholmen (3, 4, 5, 6) befestigt sind, sodass die Verglasung (7) zwischen der Glasauflagefläche (23) der Rahmenholme (3, 4, 5, 6) und den Glasleisten (11, 12, 13) angeordnet ist, **dadurch gekennzeichnet, dass** die Verglasung (7) mittels eines zwischen die Verglasung (7) und die Verglasungsaufnahme (22) in einer weiteren Richtung begrenzenden Seitenwände (26) der Rahmenholme (3, 4, 5, 6) eingebrachten Kleb- und/oder Dichtstoffs (28) in der Verglasungsaufnahme (22) befestigt ist.
